# EUROPÄISCHE PATENTANMELDUNG

(11) **EP 4 656 835 A1**
(43) Veröffentlichungstag der Anmeldung: **03.12.2025**
(21) Anmeldenummer: 24178434.7
(22) Anmeldetag: 28.05.2024
(51) Int. Cl.: E21B 3/02, E21B 7/00

(54) **BOHRANTRIEBSANORDNUNG**

(71) Anmelder: Eurodrill GmbH, 57489 Drolshagen (DE)
(72) Erfinder: MERZHÄUSER, Markus, 57489 Drolshagen-Bleche (DE)
(74) Vertreter: Wunderlich & Heim Patentanwälte PartG mbB

(57) **Zusammenfassung**

Die Erfindung betrifft eine Bohrantriebsanordnung zum Antreiben eines Erdbohrwerkzeuges, mit mindestens einem Antriebsmotor mit einem Motorgehäuse und einer Motorwelle, wobei durch die Motorwelle ein im Motorgehäuse erzeugtes Antriebsdrehmoment abgebbar ist, und einem Getriebe, welches dem Antriebsmotor nachgeschaltet und ausgebildet ist, das Antriebsdrehmoment zu wandeln, wobei das Getriebe ein Eingangsgetriebeelement, welches das Antriebsdrehmoment von der Motorwelle des Antriebsmotors aufnimmt, und ein Ausgangsgetriebeelement umfasst, durch welches das vom Getriebe gewandelte Antriebsdrehmoment zu dem Erdbohrwerkzeug oder einem Bohrgestänge abgebbar ist. Gemäß der Erfindung ist vorgesehen, dass die Motorwelle des Antriebsmotors zumindest teilweise als eine Hohlwelle mit einem inneren Einsteckraum ausgebildet ist, an welchem mindestens ein erstes Drehmomentübertragungselement ausgebildet ist, und dass das Eingangsgetriebeelement des Getriebes ein Getriebezahnrad mit einer Einsteckwelle aufweist, an welcher mindestens ein zweites Drehmomentübertragungselement ausgebildet ist, wobei die Einsteckwelle passend in den inneren Einsteckraum der Motorwelle zum Bilden einer drehfesten Verbindung lösbar axial eingesteckt ist.

## Beschreibung

Die Erfindung betrifft Bohrantriebsanordnung zum Antreiben eines Erdbohrwerkzeuges, mit mindestens einem Antriebsmotor mit einem Motorgehäuse und einer Motorwelle, wobei durch die Motorwelle ein im Motorgehäuse erzeugtes Antriebsdrehmoment abgebbar ist, und einem Getriebe, welches dem Antriebsmotor nachgeschaltet und ausgebildet ist, das Antriebsdrehmoment zu wandeln, wobei das Getriebe ein Eingangsgetriebeelement, welches das Antriebsdrehmoment von der Motorwelle des Antriebsmotors aufnimmt, und ein Ausgangsgetriebeelement umfasst, durch welches das vom Getriebe gewandelte Antriebsdrehmoment zu dem Erdbohrwerkzeug oder einem Bohrgestänge abgebbar ist, gemäß dem Oberbegriff des Anspruchs 1.

Eine Bohrantriebsanordnung befindet sich üblicherweise an einem vom Bohrloch distalen Ende eines Bohrgestänges und ist entlang eines Mastes verfahrbar, wie etwa aus der DE 32 47 202 C1 bekannt ist. Bei Bohrantriebsanordnungen ist schon aus statischen Gründen eine kompakte Bauform gewünscht.

Eine bekannte Bohrantriebsanordnung geht beispielsweise aus der DE 199 06 687 B4 hervor. Die hier gelehrte Vorrichtung ist eine Bohrvorrichtung für das Herstellen von Bohrlöchern mit zwei separat betreibbaren Antriebsmotoren, die über ein Getriebe ein Drehmoment auf ein Innenrohr bzw. ein Außenrohr übertragen. Zur Kraftübertragung von dem Motor auf das Getriebe weist der Antriebsmotor eine aus dem Motorgehäuse herausragende Motorwelle auf, auf welche eine Steckwelle mit Ritzel oder ein Zahnradritzel direkt aufgebracht, insbesondere aufgeschraubt ist. Die Bohrvorrichtung umfasst dabei weitere Zahnräder, mit denen das Drehmoment von dem jeweiligen Zahnradritzel auf das Außenrohr bzw. das Innenrohr übertragen werden.

Aus der DE 44 02 487 A1 geht eine Bohreinheit für das Tieflochbohren hervor, bei der zwei Antriebe zueinander axial versetzt angeordnet sind und direkt oder indirekt auf ein Innenrohr bzw. auf ein Außenrohr einwirken. Der komplexe Aufbau aus mehreren Antrieben und Getrieberädern ist dabei fehleranfällig und erfordert einen hohen Wartungsaufwand. Ebenso führt die Anordnung von mindestens einem Motor seitlich des Rohres zu einem erhöhten Platzbedarf im Seitenbereich.

Die DE 197 04 263 C1 offenbart ebenfalls eine Bohrvorrichtung, bei der ein Drehantrieb mit einer Abtriebswelle ein Gestänge direkt antreibt und ein anderes Gestänge über ein Getriebe antreibt. Die Antriebe, welche als Hydraulikmotore ausgebildet sind, weisen eine aus einem Antriebsgehäuse vorstehende Motorwelle auf, an welche eine Kupplung angeordnet ist, die eine Verbindung zu der eigentlichen Bohrantriebswelle bildet.

Der Erfindung liegt die Aufgabe zugrunde, eine Bohrantriebsanordnung anzugeben, welche einen besonders effizienten Einsatz zum Antreiben eines Erdborwerkzeuges ermöglicht.

Die Aufgabe wird durch eine Vorrichtung mit den Merkmalen des Anspruchs 1 gelöst. Bevorzugte Ausführungsformen der Erfindung sind in den abhängigen Ansprüchen angegeben.

Die erfindungsgemäße Vorrichtung zum Antreiben eines Erdbohrwerkzeuges ist dadurch gekennzeichnet, dass die Motorwelle des Antriebsmotors zumindest teilweise als eine Hohlwelle mit einem inneren Einsteckraum ausgebildet ist, an welchem mindestens ein erstes Drehmomentübertragungselement ausgebildet ist, und dass das Eingangsgetriebeelement des Getriebes ein Getriebezahnrad mit einer Einsteckwelle aufweist, an welcher mindestens ein zweites Drehmomentübertragungselement ausgebildet ist, wobei die Einsteckwelle passend in den inneren Einsteckraum der Motorwelle zum Bilden einer drehfesten Verbindung lösbar axial eingesteckt ist.

Eine Grundidee der Erfindung kann darin gesehen werden, dass die zumindest teilweise als Hohlwelle ausgebildete Motorwelle die Kraftübertragung vereinfacht und effizienter gestaltet. Mit dem Ausbilden eines Hohlraums in der Motorwelle kann das Drehmoment des Antriebs durch das Einbringen einer Einsteckwelle trotz vermindertem Monotageaufwand besonders zuverlässig und effizient übertragen werden. Gegenüber bisherigen Bohrantriebsanordnungen erfolgt die kraftschlüssige Verbindung auf weiterführende Teile somit innerhalb der Motorwelle des Antriebmotors. Neben Material- und Gewichtsersparnissen wird hierdurch die Wartung verbessert, da die Motorwelle besonders leicht vom restlichen System trennbar ist.

Eine Grundidee der Erfindung kann ebenso darin gesehen werden, das Getriebe über eine Einsteckwelle, die in die Hohlwelle der Motowelle eingesteckt ist, mit dem Motor zu verbinden. Das Drehmoment wird also von dem Motor über die Einsteckwelle auf das Getriebe übertragen. Gegenüber bisherigen Bohrantriebsanordnungen kann eine besonders kompakte Anordnung von Getriebe, Motorwelle und Motor dadurch erreicht werden, dass die Einsteckwelle von dem Getriebe direkt in die Motorwelle hineinreicht. Das Getriebe kann somit direkt am Antriebsmotor angeordnet werden und die Motorwelle muss kaum noch oder vorzugsweise gar nicht mehr aus dem Motorgehäuse hervorragen. Hierdurch verkürzt sich die axiale Baulänge der Bohrantriebsanordnung. Neben einer günstigen Kraftübertragung können damit eine vergrößerte Einbaulänge eines Bohrgestänges und/oder ein verlängerter axialer Verfahrweg der Bohrantriebsanordnung entlang eines Mastes oder einer Bohrlafette erzielt werden. Denn je kleiner eine axiale Erstreckung der Bohrantriebsanordnung in Bohrachsrichtung, umso länger können eine Einbaulänge eines Bohrgestänges und/oder ein axialer Verfahrweg der Bohrantriebsanordnung entlang eines Mastes oder einer Bohrlafette sein.

Eine bevorzugte Ausführungsform der Erfindung besteht darin, dass der mindestens eine Antriebsmotor und das Getriebe an einem Antriebsschlitten angeordnet sind, welcher mit einer Linearführung ausgebildet ist, mit welcher der Antriebsschlitten entlang einer Führung eines Mastes oder einer Bohrlafette verschiebbar ist. Ein Mast ist in einem Bohrbetrieb im wesentlichen senkrecht, wobei ein gewisser Neigungswinkel einstellbar sein kann, während eine Bohrlafette mittel eine grundsätzlichen bekannten Tragarmmechanismus weitgehend frei im Raum verstellbar ist. Derartige Bohrlafetten werden insbesondere zum Ankerbohren bei Ankerbohrgeräten eingesetzt. Entlang des Mastes oder der Bohrlafette ist eine Linearführung ausgebildet, entlang welcher ein Antriebsschlitten mit der kompakten Bohrantriebsanordnung verschiebbar ist. Mit dem Antriebsschlitten kann die Bohrantriebsanordnung präzise in eine gewünschte Bohrrichtung verstellt werden, wobei sich die erfindungsgemäße Bohrantriebsanordnung durch die kompakte Anordnung besonders für Schwenk- und Verstellbewegungen eignet.

Besonders bevorzugt ist es, dass mehrere Antriebsmotore mit Getriebe, insbesondere an dem Antriebsschlitten, angeordnet sind. Es können zwei oder mer Antriebsmotore an der Bohrantriebsanordnung ausgebildet sein. Als Getriebe kann dabei ein Parallelwellengetriebe, insbesondere ein Stirnradgetriebe oder ein Planetengetriebe verwendet werden. Die Antriebsmotore können vorzugsweise jeweils einzeln ein Bohrgestänge und/oder ein Bohrwerkzeug antreiben. Das Bohrgestänge kann dabei als Dopelkopf-Bohrgestänge mit einem Innen- und einem Außenrohr ausgebildet sein. Zweckmäßig ist es, wenn jeweils ein Antriebsmotor zum Drehen des Innen- und des Außenrohres vorgesehen ist, wobei das Innen- und das Außenrohr in gleiche oder vorzugsweise in entgegengesetzte Drehrichtung angetrieben werden können. Die Antriebsmotore können grundsätzlich beliebig an dem Antriebsschlitten vorgesehen sein, etwa axial hintereinandereinander oder insbesondere seitlich nebeneinander angeordnet sein. Hierdurch kann ein besonders effizienter Bohrbetrieb erzielt werden.

Grundsätzlich können die Antriebsmotore beliebig ausgestaltet sein. Eine besonders zuverlässige Ausführung wird nach der Erfindung dadurch erzielt, dass der Antriebsmotor als ein Elektromotor oder ein Hydraulikmotor, insbesondere als ein Axialkolbenmotor ausgebildet ist. Vorzugsweise kann ein bürstenloser Elektromotor verwendet werden. Der Antriebsmotor kann zusätzlich eine Steuereinheit aufweisen, die insbesondere zur Steuerung von Drehzahl und Drehmoment ausgebildet ist. Durch eine derartige Ausgestaltung des Antriebsmotors kann die Bohrantriebsanordnung kleiner und kompakter gestaltet werden, was den Betrieb im oftmals engen Bau- und Einsatzräumen, vorzugsweise Baustellen, deutlich erleichtert.

Eine weitere vorteilhafte Ausgestaltung der Erfindung besteht darin, dass sich der Einsteckraum von einem freien Ende der Motorwelle bis in einem Bereich der Motorwelle erstreckt, welcher innerhalb des Motorgehäuses liegt. Das freie Ende der Motorwelle kann dabei den Außenumfangsbereich und/oder den axialen Endbereich der Motorwelle umfassen. Vorteilhaft ist es, wenn der Einsteckquerschnitt rechteckig oder rundlich, insbesondere kreisförmig ausgebildet ist. Ebenso kann der Einsteckquerschnitt Verzahnungen und/oder Sicherungsecken aufweisen, womit eine besonders sichere Verbindung zum Einsteckraum in das freie Ende der Motorwelle sichergestellt wird.

Eine weitere vorteilhafte Ausgestaltung der Erfindung besteht darin, dass sich die in den Einsteckraum eingesteckte Einsteckwelle zu einem überwiegenden Teil innerhalb des Motorgehäuses befindet. Vorzugsweise ragt die Motorwelle gegenüber dem Motorgehäuse nicht vor. Die Wellenverbindung liegt somit weitgehend oder vollständig innerhalb des Motorgehäuses, was zu einer besonders kompakten Bauform führt.

Die Einsteckwelle kann den Antriebsmotor vollständig oder teilweise durchlaufen. Besonders zweckmäßig kann es sein, wenn die Einsteckwelle einen Rotor eines elektrischen Antriebsmotors beim Einbringen mindestens bis zur Hälfte, vorzugsweise bis zu mindestens zu zwei Dritteln durchläuft. Hierdurch wird eine besonders effiziente Kraftübertragung vom Antriebsmotor auf die Einsteckwelle gewährleistet. Allgemein kann die Einsteckwelle beliebig ausgebildet sein. Bevorzugt ist es jedoch, wenn die Einsteckwelle ebenfalls mindestens einen Hohlkörper aufweist und vorzugsweise als Hohlrohr ausgebildet ist. Vorteilhaft ist es, wenn sowohl die Motorwelle als auch die Einsteckwelle vollständig als zylindrischer Hohlkörper zum Durchführen eines Innenrohres ausgebildet sind. Besonders vorteilhaft ist es nach einer Ausführungsvariante der Erfindung, dass der Einsteckraum als ein Sackloch in der Motorwelle ausgebildet ist. So kann die Motorwelle insbesondere im Bereich der Krafterzeugung im Motor als massive und dami besonders stabile Vollwelle ausgeführt sein. Die Innenfläche des Einsteckraums kann vorzugsweise längliche Profile, insbesondere ein Keilnutprofil aufweisen. Möglich ist es, dass die Einsteckwelle in den Einsteckraum einführbar ist und etwa mit mindestens einer Dreh- und/oder Längsbewegung arretierbar ist.

Eine bevorzugte Ausführungsform der Erfindung besteht ebenso darin, dass das mindestens erste Drehmomentübertragungselement und das mindestens eine zweite Drehmomentübertragungselement eine drehmomentübertragende Formschlussverbindung bilden. Die Drehmomentübertragungselemente können dabei insbesondere als Zähne, Nuten, Bolzen und/oder Vor-und Rücksprünge ausgebildet sein und miteinander im Eingriff stehen. Die Formschlussverbindung kann vorzugsweise als Keilwellen-, Zahnwellen-, Passfeder- oder Nutverbindung ausgebildet sein. Gemäß der Erfindung ist es insbesondere bevorzugt, wenn die Steckwelle als Antriebswelle ausgebildet ist. Die Steckwelle kann vorzugsweise ebenso als Keilwelle oder Zahnwelle ausgebildet sein.

Vorteilhaft ist es, wenn die Steckwelle im Außenumfangsbereich eine Kerbverzahnung oder im Querschnitt ein Polygonprofil aufweist. Das heißt, dass die Steckwellen-Antriebswelle auch als Polygonverbindung ausgebildet sein kann. Bevorzugt ist es dabei, wenn verschiedenartige Drehmomentübertragungselemente wie Polygone und Zähne gleichzeitig ausgebildet sind.

Besonders zweckdienlich ist es, wenn an der Einsteckwelle mindestens ein Mitnehmerelement, insbesondere eine Passfeder, angeordnet ist. Alternativ oder ergänzend dazu kann vorzugsweise an dem Einsteckraum mindestens ein Mitnehmerelement oder eine Mitnehmernut, insbesondere eine zu einer Passfeder passende Nut, zur formschlüssigen Kraftübertragung aufweisen. Neben formschlüssigen Verbindungen können gemäß der Erfindung, insbesondere ergänzend, auch kraftschlüssige Verbindungen und/oder stoffschlüssige Verbindungen verwendet werden.

Besonders vorteilhaft ist es nach einer Ausführungsvariante der Erfindung, dass mehrere erste Drehmomentübertragungselemente und mehrere zweite Drehmomentübertragungselemente angeordnet sind, wobei eine Keilnutwellenverbindung zwischen der Einsteckwelle und der Motorwelle gebildet ist. Hierdurch wird ein einfaches Einschieben der Einsteckwelle in die Motorwelle ermöglicht. Ebenso können dabei besonders große und wechselnde Drehmomente, wie im Bereich der Bohrantriebe üblich, übertragen werden.

Nach einer Weiterbildung der Erfindung ist es vorteilhaft, dass ein erster Antriebsmotor mit einem ersten Getriebe zum Antreiben eines inneren Bohrgestänges und ein zweiter Antriebsmotor mit einem zweiten Getriebe zum Antreiben eines äußeren Bohrgestänges angeordnet sind. Besonders bevorzugt ist es dabei, wenn die Antriebsmotoren axial hintereinander angeordnet sind. Besonders vorteilhaft ist es, wenn das innere und das äußere Bohrgestänge in entgegengesetzte Richtung drehbar sind. Je nach Art der Anwendung und Bodenbeschaffenheit wird dabei ein besonders effizientes Bohren ermöglicht.

Nach der Erfindung besteht eine zweckdienliche Weiterbildung in einem Bohrgerät mit einem Trägergerät darin, welches insbesondere verfahrbar ausgebildet ist und einen Mast oder eine Lafette, entlang welchem/welcher ein Antriebsschlitten verschiebbar gelagert ist, wobei an dem Antriebsschlitten eine erfindungsgemäße Bohrantriebsanordnung angeordnet ist. Mit dem erfindungsgemäßem Bohrgerät kann aufgrund der besonders kompakten Anordnung von Motor und Getriebe die Bohrungstiefe sowie die Verstellbarkeit am Mast verbessert werden. Ebenso wird ein Verschwenken des Bohrgerätes beispielsweise beim Auf- bzw. beim Abbau aufgrund des geringeren Kippmomentes erleichtert.

Die Erfindung wird nachfolgend anhand eines bevorzugten Ausführungsbeispieles näher erläutert, welches schematisch in der einzigen Zeichnung dargestellt ist. Die Zeichnung nach Figur 1 zeigt eine schematische Querschnittsansicht der erfindungsgemäßen Bohrantriebsanordnung mit Antriebsmotor, Getriebe und Einsteckwelle.

Die in Figur 1 gezeigte Bohrantriebsanordnung weist einen Antriebsmotor 14 mit einem Getriebe 26 auf. Wie hier dargestellt, kann dabei vorzugsweise ein Motorgehäuse 18 ausgebildet sein, welches den Antriebsmotor 14 im Wesentlichen umfasst oder einhaust. Das Motorgehäuse 18 kann vorzugsweise vollständig oder teilweise mit dem Getriebegehäuse eine Gehäuseeinheit bilden und zur Aufnahme von Antriebsmotor 14 und Getriebe 26 ausgebildet sein. Dabei steht die Motorwelle 22 vorzugsweise nicht oder allenfalls geringfügig aus dem Motorgehäuse 18 hervor. Die Motorwelle 22 wird im Betrieb in eine Drehbewegung versetzt. Die Motorwelle 22 kann vorzugsweise einen im Querschnitt rechteckigen oder polygonalen Einsteckraum 38 aufweisen, in dem, wie hier gezeigt, vorzugsweise eine Einsteckwelle 36 eingebracht ist. Die imAntriebsmotor 14 erzeugte Kraft wird auf die Motorwelle 22 und von dort über die Drehmomentübertragungselemente 46 und 42 auf eine Einsteckwelle 36. Übertragungselemente 42 des inneren Einsteckraums 38 und die Drehmomentübertragungselemente 46 der Einsteckwelle können dabei vorzugsweise auf gegenüberliegenden Seiten und/oder versetzt angeordnet sein.

Wie in Figur 1 gezeigt, kann das Drehmoment vorzugsweise von einer in den Einsteckraum 38 einer Hohlwelle 34 der Motorwelle 22 eingesteckte Einsteckwelle 36 übertragen werden und von dort direkt auf das Getriebe 26 geleitet werden. Gemäß der Erfindung kann die Einsteckwelle 36 zum Durchführen von Schaltvorgängen in bevorzugter Weise ein Kupplungselement aufweisen, wobei das Kupplungselement zum Lösen von Antriebsmotor 14 und Getriebe 26 ausgebildet ist. Insofern kann die erfindungsgemäße Bohrantriebsanordnung 10 insbesondere für Schaltvorgänge und/oder zum Anpassen der Drehzahl ausgebildet.

Das Getriebe 26 kann, wie in der Figur gezeigt, vorzugsweise ein Getriebeeingangselement 30 aufweisen mit mindestens einem Getriebezahnrad 28, insbesondere einem Sonnenrad. Dabei kann insbesondere die Einsteckwelle 36 mit dem Getriebezahnrad 28 eine Einheit bilden. Allgemein kann das Getriebe 26 beliebig ausgebildet sein, insbesondere aber als Planetengetriebe, Stirnradgetriebe, Kegelradgetriebe und Schraubenradgetriebe zur bedarfsgerechten Anpassung der Drehgrößen, insbesondere der Drehzahl und Drehmoment. Bei dem beispielhaft in der Figur gezeigten Getriebe 26 sind die An- und Abtriebsaxe koaxial ausgerichtet. Die An- und Abtriebsaxe des Getriebes 26 können vorzugsweise aber auch mit einem Winkel geneigt oder parallel versetzt ausgebildet sein. Dabei kann das Drehmoment, wie hier gezeigt, vorzugsweise über zur Steckwelle 36 radial äußere Zahnräder, insbesondere Planetenräder, auf das Ausgangsgetriebeelement 32 und anschließend auf ein Erdbohrwerkzeug oder ein Bohrgestänge übertragen werden. Das Ausgangsgetriebeelement 32 kann dabei insbesondere als Welle ausgebildet sein.

Gemäß der erfindungsgemäßen Bohrantriebsanordnung 10 können der Antriebsmotor 14 und das Getriebe 26 vorzugsweise wie in dem in der Figur gezeigten Ausführungsbeispiel im Wesentlichen unmittelbar aneinander angrenzen. Der Abstand zwischen Getriebe 26 und Antriebsmotor 14 kann dabei vorzugweise 50 mm, insbesondere 25 mm, unterschreiten. Zwischen Antriebsmotor 24 und Getriebe 26 kann vorzugsweise ein Schutzraum vorgesehen sein, wobei der Schutzraum zumindest zwischen Getriebe, Antriebsmotor und Antriebswelle gebildet ist. Hierbei kann das Eindringen von Fremdkörpern reduziert und die thermischen Eigenschaften der Bohrantriebsanordnung 10 verbessert werden.

## Patentansprüche

1. Bohrantriebsanordnung (10) zum Antreiben eines Erdbohrwerkzeuges, mit
- mindestens einem Antriebsmotor (14) mit einem Motorgehäuse (18) und einer Motorwelle (22), wobei durch die Motorwelle (22) ein im Motorgehäuse (18) erzeugtes Antriebsdrehmoment abgebbar ist, und
- einem Getriebe (26), welches dem Antriebsmotor (14) nachgeschaltet und ausgebildet ist, das Antriebsdrehmoment zu wandeln, wobei das Getriebe (26) ein Eingangsgetriebeelement (30), welches das Antriebsdrehmoment von der Motorwelle (22) des Antriebsmotors (14) aufnimmt, und ein Ausgangsgetriebeelement (32) umfasst, durch welches das vom Getriebe (26) gewandelte Antriebsdrehmoment zu dem Erdbohrwerkzeug oder einem Bohrgestänge abgebbar ist,
**dadurch gekennzeichnet,**
**dass** die Motorwelle (22) des Antriebsmotors (14) zumindest teilweise als eine Hohlwelle (34) mit einem inneren Einsteckraum (38) ausgebildet ist, an welchem mindestens ein erstes Drehmomentübertragungselement (42) ausgebildet ist, und
**dass** das Eingangsgetriebeelement (30) des Getriebes (26) ein Getriebezahnrad (28) mit einer Einsteckwelle (36) aufweist, an welcher mindestens ein zweites Drehmomentübertragungselement (46) ausgebildet ist, wobei die Einsteckwelle (36) passend in den inneren Einsteckraum (38) der Motorwelle (22) zum Bilden einer drehfesten Verbindung lösbar axial eingesteckt ist.

2. Bohrantriebsanordnung (10) nach Anspruch 1,
**dadurch gekennzeichnet,**
**dass** der mindestens eine Antriebsmotor (14) und das Getriebe an einem Antriebsschlitten angeordnet sind, welcher mit einer Linearführung ausgebildet ist, mit welcher der Antriebsschlitten entlang einer Führung eines Mastes oder einer Bohrlafette verschiebbar ist.

3. Bohrantriebsanordnung (10) nach Anspruch 1 oder 2,
**dadurch gekennzeichnet,**
**dass** mehrere Antriebsmotore mit Getriebe, insbesondere an dem Antriebsschlitten, angeordnet sind.

4. Bohrantriebsanordnung (10) nach einem der Ansprüche 1 bis 3,
**dadurch gekennzeichnet,**
**dass** der Antriebsmotor als ein Elektromotor oder ein Hydraulikmotor, insbesondere als ein Axialkolbenmotor, ausgebildet ist.

5. Bohrantriebsanordnung (10) nach einem der Ansprüche 1 bis 4,
**dadurch gekennzeichnet,**
**dass** sich der Einsteckraum (38) von einem freien Ende der Motorwelle (22) bis in einen Bereich der Motorwelle (22) erstreckt, welcher innerhalb des Motorgehäuses (18) liegt.

6. Bohrantriebsanordnung nach Anspruch 5,
**dadurch gekennzeichnet,**
**dass** sich die in den Einsteckraum (38) eingesteckte Einsteckwelle (36) zu einem überwiegenden Teil innerhalb des Motorgehäuses (18) befindet.

7. Bohrantriebsanordnung nach einem der Ansprüche 1 bis 6,
**dadurch gekennzeichnet,**
**dass** der Einsteckraum (38) als ein Sackloch in der Motorwelle (22) ausgebildet ist.

8. Bohrantriebsanordnung (10) nach einem der Ansprüche 1 bis 7,
**dadurch gekennzeichnet,**
**dass** das mindestens erste Drehmomentübertragungselement und das mindestens eine zweite Drehmomentübertragungselement eine drehmomentübertragende Formschlussverbindung bilden.

9. Bohrantriebsanordnung (10) nach einem der Ansprüche 1 bis 8,
**dadurch gekennzeichnet,**
**dass** mehrere erste Drehmomentübertragungselemente und mehrere zweite Drehmomentübertragungselemente angeordnet sind, wobei eine KeilnutWellenverbindung zwischen der Einsteckwelle und der Motorwelle gebildet ist.

10. Bohrantriebsanordnung (10) nach einem der Ansprüche 1 bis 9,
**dadurch gekennzeichnet,**
**dass** ein erster Antriebsmotor mit einem ersten Getriebe zum Antreiben eines inneren Bohrgestänges und ein zweiter Antriebsmotor mit einem zweiten Getriebe zum Antreiben eines äußeren Bohrgestänges angeordnet sind.

11. Bohrgerät mit
einem Trägergerät, welches insbesondere verfahrbar ausgebildet ist, und einem Mast oder einer Lafette, entlang welchem/welcher ein Antriebsschlitten verschiebbar gelagert ist,
**dadurch gekennzeichnet,**
**dass** an dem Antriebsschlitten eine Bohrantriebsanordnung nach einem der Ansprüche 1 bis 10 angeordnet ist.
